# EUROPÄISCHE PATENTSCHRIFT

(11) **EP 1 147 360 B1**
(45) Veröffentlichungstag und Bekanntmachung des Hinweises auf die Patenterteilung: **02.01.2003**
(21) Anmeldenummer: 00904970.1
(22) Anmeldetag: 27.01.2000
(51) Int. Cl.: F41A 3/72, F41A 35/06

(54) **LADEHEBELANORDNUNG FÜR EINE HANDFEUERWAFFE**
LOADING LEVER ARRANGEMENT FOR HAND GUN
DISPOSITIF DE LEVIER DE CHARGEMENT POUR UNE ARME DE POING

(30) Priorität: 28.01.1999 DE 19903321
(43) Veröffentlichungstag der Anmeldung: 24.10.2001
(73) Patentinhaber: Heckler & Koch GmbH, 78727 Oberndorf/Neckar (DE)
(72) Erfinder: MURELLO, Johannes, D-78652 Deisslingen (DE)
(74) Vertreter: von Samson-Himmelstjerna, Friedrich R., Dipl.-Phys.
(86) Internationale Anmeldenummer: EP0000642
(87) Internationale Veröffentlichungsnummer: WO00045111

(56) Entgegenhaltungen:
- DE-A- 1 453 923
- DE-U- 9 419 743
- US-A- 3 776 096
- US-A- 4 502 367
- US-A- 5 606 825

## Beschreibung

Die Erfindung befaßt sich mit einer Ladehebelanordnung gemäß dem Oberbegriff des Anspruchs 1, also mit einer Ladehebelanordnung für den Einbau in ein Selbstladegwehr oder eine Maschinenpistole mit einem Verschluß, der in einem Waffengehäuse in Längsrichtung der Waffe beweglich angeordnet ist, mit den Merkmalen:
- einem Träger, mit dem der Verschluß nach hinten verschiebbar ist, und
- einem Ladehebel, der mit seinem einen Ende beim Zusammensetzen der Waffe wahlweise an der einen oder anderen Seite des Trägers anbringbar ist und sich zumindest bei seiner Betätigung im wesentlichen quer zur Längsrichtung der Waffe erstreckt.

Eine solche Ladehebelanordnung ist aus der DE 14 53 923 A (Weitgehend auch aus der DE 94 19 743 U1) bekannt. Mit dem Begriff Verschluß sind im Zusammenhang mit der Erfindung auch unmittelbar mit dem Verschluß verbundene Teile oder auch Teile des Verschlusses, etwa der Verschlußträger, gemeint.

Lagebegriffe, wie "vorne", "oben" usw., die im folgenden verwendet werden, beziehen sich auf eine bei Abgabe eines horizontalen Schusses ordnungsgemäß positionierte Waffe, wobei die Schußrichtung nach vorne verläuft.

Traditionell sind Selbstladegewehre oder Maschinenpistolen nur für Rechtshänder eingerichtet. Der Ladehebel ist meist unmittelbar am Verschlußträger oder Verschluß angebracht und steht seitlich aus dem Waffengehäuse heraus. Beim Schußvorgang folgt der Ladehebel den Vorwärts- und Rückwärtsbewegungen des Verschlußträgers bzw. Verschlusses. Der Ladehebel ist traditionell auf der rechten Seite angebracht, der Seite also, die bei einem Gebrauch der Waffe durch einen Rechtshänder dessen Gebrauchshand entspricht. Ein Beispiel dafür ist das sowjetische Sturmgewehr AK-74 ("Kalaschnikow"). Ein linkshändiger Gebrauch einer solchen Waffe ist möglich, aber umständlich.

Nun sind schon Waffen bekannt, bei denen der Ladehebel auf der linken Seite angebracht ist. Aber auch diese Waffen sind primär für den rechtshändigen Gebrauch bestimmt. So ist etwa beim Gewehr G3 der deutschen Bundeswehr der Ladehebel vom Verschluß getrennt auf der linken Seite der Waffe angebracht. Beim Schußvorgang verbleibt der Ladehebel ortsfest. Diese Anordnung ermöglicht es dem Rechtsschützen, die Waffe mit der linken Hand durchzuladen, ohne die rechte Hand vom Griffstück nehmen zu müssen. Ein Linksschütze muß allerdings zum Durchladen umgreifen. Damit erhöht sich für ihn der benötigte Zeitaufwand, um seine Waffe wieder schußbereit zu machen. Entsprechend höher ist das Risiko im Gefecht, da der Schütze während dieser Zeitspanne wehrlos ist.

Die Nachteile, die sich aus einem linkshändigen Gebrauch der Rechtshänderwaffen ergeben, zwingen militärdienstleistende Linkshänder dazu, bei Rechtshänderwaffen auf rechts umzulernen. Dies erscheint im Lichte einer gewünschten Standardisierung der Ausrüstung durchaus sinnvoll. Man kann aber die Treffsicherheit und den sicheren Umgang mit der Waffe bei Linkshändern erheblich verbessern, wenn man ihnen Waffen für den linkshändigen Gebrauch zur Verfügung stellt.

Einen Kompromiß stellen in diesem Zusammenhang Waffen dar, bei denen der Ladehebel in der Mitte angeordnet ist, wie z.B. bei der israelischen Maschinenpistole Uzi. Weitaus günstiger erscheint aber eine Anordnung, die je nach Bedarf eine optimale Rechts- oder Linksbedienung ermöglicht. Ein Beispiel hierfür ist aus der DE 196 13 987 A1 (Heckler & Koch) bekannt. Die dort gezeigte Ladehebelanordnung weist einen oberhalb des Waffengehäuses freiliegenden Ladehebel auf, der um einen vertikalen Zapfen schwenkbar ist. Zum Durchladen kann der Ladehebel nach rechts oder links geschwenkt werden, wobei eine Arretiereinrichtung den Ladehebel in der nach rechts oder links ausgeschwenkten Lage hält. Durch Lösen der Arretierung wird der Ladehebel von einer Rückstellfeder in seine Längslage zurückgezogen. Diese Lage nimmt der Ladehebel beim Feuern der Waffe ein und bewegt sich dann zusammen mit dem Verschluß hin und her. Eine solche Anordnung erlaubt es dem Schützen, den Ladehebel auf der für ihn günstigeren Seite, also rechts- oder linkshändig, zu bedienen.

Die Arretierung des Ladehebels macht es möglich, über den Ladehebel eine hohe Kraft auf den Verschluß aufzubringen, und zwar in Öffnungs- wie in Schließrichtung. Dies ist bei solchen Funktionsstörungen besonders vorteilhaft, die nur durch ein gewaltsames Schließen des Verschlusses behoben werden können, etwa wenn eine Patrone im Patronenlager klemmt. Andere Waffen, z.B. das obengenannte G3, gestatten eine solche Maßnahme nicht bzw. benötigen zusätzliche Ausbildungen.

Der linkshändige Gebrauch einer Handfeuerwaffe setzt neben einer geeigneten Ladehebelanordnung zusätzlich einen geeigneten Hülsenauswurf voraus. Dieser wirft die leeren Hülsen beim Schußvorgang traditionell nach rechts aus. Ein Linksschütze läuft also Gefahr, von den Hülsen am rechten Arm getroffen zu werden. Bei Handfeuerwaffen in sog. Bullpup-Bauweise ist das Magazin hinter statt vor dem Abzug plaziert. Der über dem Magazin angeordnete Hülsenauswurf befindet sich deshalb bei angelegter Waffe neben oder unmittelbar vor dem Gesicht. Ausgeworfene Hülsen würden einem Linksschützen also unmittelbar an den Kopf oder ins Gesicht fliegen. Der Hülsenauswurf muß in diesem Fall für einen linkshändigen Gebrauch der Waffe auf links umgestellt werden. Für einen beidseitigen Gebrauch der Waffe sind auf beiden Seiten Auswurföffnungen vorzusehen. Dies hat allerdings den Nachteil, daß von außen nicht ohne weiteres erkennbar ist, wie der Hülsenauswurf eingestellt ist, also auf welcher Seite die Hülsen beim Schußvorgang ausgeworfen werden.

In Kombination mit einem umstellbaren Hülsenauswurf läßt die aus der DE 196 13 987 A1 bekannte Ladehebelanordnung der Anmelderin wahlweise einen rechts- und linkshändigen Gebrauch der Waffe zu. Da der Ladehebel bei Nichtgebrauch eingeklappt ist und dann längs zur Waffenrichtung liegt, läßt seine Stellung jedoch keine Rückschlüsse darüber zu, ob die Waffe für einen Rechts- oder einen Linkshänder eingerichtet ist, sprich wie der Hülsenauswurf eingestellt ist. Eine Linkshänderwaffe gleicht somit äußerlich einer Rechtshänderwaffe. Dies kann zu Verwechslungen führen, welche aufgrund "falsch" herausfliegender Hülsen erhebliche Belästigungen oder gar Verletzungen zur Folge haben können. Dieser Gefahr muß mit erhöhten Vorsichtsmaßnahmen bei der Ausgabe der Waffen oder durch eine geeignete Kennzeichnung der Waffen begegnet werden. Das Bereitstellen von Linkshänderwaffen ist daher mit zusätzlichem Aufwand verbunden.

In diesem Zusammenhang bietet die eingangs genannte Ladehebelanordnung den Vorteil, daß anhand der Einbaulage des Ladehebels ohne weiteres erkennbar ist, ob die zugehörige Handfeuerwaffe für den rechts- oder den linkshändigen Gebrauch eingerichtet ist.

In der US 5 606 825 A1 ist ein moderner Vorderlader mit umsetzbarem Ladehebel gezeigt, aber der Zweck und allgemeine Aufbau eines solchen Vorderlader-Ladehebels ist insgesamt von jenen einer für Einheitspatronen eingerichteten völlig verschieden, also vom Ladehebel eines Selbstladegewehres oder einer Maschinenpistole.

Die vorliegende Erfindung möchte eine weitere Ladehebelanordnung zur Verfügung stellen.

Sie erreicht dieses Ziel mit dem Gegenstand des Anspruch 1, also dadurch, daß eine Ladehebelanordnung mit den Merkmalen des Oberbegriffs des Anspruchs 1 zusätzlich eine Schließfeder und eine zugehörige Federführungsstange aufweist und bei dieser Ladehebelanordnung der Ladehebel im eingebauten Zustand von der Federführungsstange in seiner Lage gesichert ist. Die Sicherung durch die Federführungsstange erlaubt es (wie die folgenden Ausführungen noch näher zeigen werden), den Ladehebel auf einfache Weise zwischen einer Rechts- und einer Linksbedienungslage bleibend umzusetzen. Gleichzeitig ist den Ladehebel dadurch zuverlässig in seiner jeweiligen Lage gesichert.

Der Träger weist eine in Längsrichtung verlaufende Durchgangsbohrung auf, die von der Federführungsstange durchsetzt ist. Die Schließfeder stützt sich dann mit ihrem vorderen Ende am Träger oder einem anderen, mit dem Verschluß verbundenen Bauteil ab. Es ist auch denkbar, daß sich die Schließfeder mit dem vorderen Ende direkt am Ladehebel abstützt.

Unter Zusammensetzen der Waffe wird im Zusammenhang mit der Erfindung der standardmäßige Zusammenbau der Waffe verstanden, wie er dem Schützen möglich und erlaubt ist. Gleiches gilt natürlich für ein entsprechendes Zerlegen der Waffe. Nicht gemeint ist eine weitergehende Montage bzw. Demontage, wie sie nur in der Werkstatt oder beim Hersteller durchgeführt werden kann. Damit ist es auf einfache Weise möglich, den Ladehebel auf die für den Schützen günstigere Seite zu legen - ein Kompromiß in Form einer mittigen Anordnung (wie etwa bei der o.g. Uzi) entfällt.

Durch die Stellung des Ladehebels ist eindeutig und von außen ersichtlich gekennzeichnet, ob die Waffe für den rechts- oder linkshändigen Gebrauch eingerichtet ist. Bei Handfeuerwaffen, bei denen für den linkshändigen Gebrauch zusätzlich der Hülsenauswurf umgestellt werden muß, erfolgt dies vorteilhaft mit dem Einbau des Ladehebels. Meist ist hierzu ebenfalls ein Zerlegen der Waffe erforderlich, so daß die Umstellung des Hülsenauswurfs und der Umbau des Ladehebels in einem Arbeitsgang erfolgen können.

Träger und Verschluß können form- oder kraftschlüssig miteinander verbunden sein, insbesondere so, daß eine Kraftübertragung in Öffnungs- und Schließrichtung des Verschlusses möglich ist. Es ist auch denkbar, den Verschluß, insbesondere den Verschlußträger, gleichzeitig als (Ladehebel-)Träger auszubilden und den Ladehebel mit seinem einen Ende unmittelbar am Verschluß bzw. Verschlußträger anzubringen.

Für den Fall, daß sich der Ladehebel beim Schußvorgang nicht mit dem Verschluß mitbewegen soll, ist der Träger so ausgebildet, daß er (und damit der Ladehebel) nicht an die Bewegungen des Verschlusses zwangsgekoppelt ist. Beispielsweise kann der Träger so angeordnet sein, daß er unabhängig vom Verschluß im Waffengehäuse bewegt werden kann und etwa an diesen von vorne her angreift. Nach dem Durchladen kehrt der Träger in seine Ausgangsposition zurück und verbleibt dort ortsfest (ähnlich wie beim o.g. Gewehr G3).

Die erfindungsgemäße Ladehebelanordnung läßt insbesondere eine starre Ausführung des Ladehebels zu. Dies hat den Vorteil, daß (bei einer geeigneten Verbindung zwischen Träger und Verschluß) über den Ladehebel auf einfachste Weise Kraft auf den Verschluß in Öffnungs- und Schließrichtung aufgebracht werden kann. Außerdem ist der Ladehebel dadurch immer "griffbereit" und muß nicht für das Durchladen eigens ausgeschwenkt werden.

Der vorliegenden Erfindung gelingt es damit, die im Stand der Technik genannten Vorteile mehrerer bekannter Ladehebelausbildungen zu bewahren und zu kombinieren.

Das Anbringen des Ladehebels am Träger kann auf verschiedene Weisen realisiert werden. Prinzipiell kommen dafür sowohl formschlüssige wie auch kraftschlüssige Verbindungen in Frage. Bei einer bevorzugten Ausgestaltung (gemäß Anspruch 2) ist der Träger von wenigstens einer querverlaufenden Ausnehmung durchsetzt und der Ladehebel in diese Ausnehmung einführbar. Der Ladehebel kann so wahlweise von der einen oder anderen Seite des Trägers in die Ausnehmung eingeführt werden. Alternativ hierzu ist denkbar, daß der Träger auf beiden Seiten jeweils eine querverlaufende Ausnehmung aufweist, wobei die querverlaufenden Ausnehmungen aus Platzgründen hintereinander versetzt angeordnet sein können.

Nach Einführung in die querverlaufende Ausnehmung ragt ein Teil des Ladehebels über den Träger hinaus und kann zum Durchladen mit den Fingern ergriffen werden. Der Ladehebel kann starr oder seitlich schwenkbar ausgebildet sein.

Bei einer bevorzugten Ausgestaltung (gemäß Anspruch 3) weist der Ladehebel wenigstens eine Haltebohrung auf, die sich im eingebauten Zustand des Ladehebels in Längsrichtung der Waffe erstreckt und von der Federführungsstange durchsetzt ist. Unter Haltebohrung wird dabei weitgehend eine Ausnehmung verstanden, die im Zusammenspiel mit der Federführungsstange verhindert, daß der Ladehebel seitlich freikommt. Neben einer lochartigen Bohrung kann dies zum Beispiel auch eine entsprechend ausgebildete Haltekante sein. Für einen Umbau des Ladehebels genügt es, die Federführungsstange aus der Haltebohrung zu ziehen. Der Ladehebel kann daraufhin auf die andere Waffenseite versetzt und durch erneutes Einschieben der Federführungsstange in die Haltebohrung wieder gesichert werden.

Bei einer anderen bevorzugten Ausgestaltung (gemäß Anspruch 4) verläuft die Federführungsstange - anstatt mittig angeordnet zu sein - außerhalb der Mittelachse der Waffe. Prinzipiell ergeben sich in diesem Fall keine Änderungen hinsichtlich der Anordnung und Festlegung des Ladehebels. Soll der Ladehebel mittels der seitlich gegenüber der Waffenmitte versetzten Federführungsstange in seiner Lage gehalten werden, ist es vorteilhaft, den Ladehebel so auszubilden, daß er zwei Haltebohrungen aufweist. Je nachdem, auf welcher Seite des Trägers der Ladehebel dann angeordnet ist, wird dann entweder die eine oder andere Haltebohrung von der Federführungsstange durchsetzt (Anspruch 5).

Die genannten Bohrungen (Halte- und Durchgangsbohrungen) können sowohl runde wie auch eckige Querschnitte aufweisen.

Bei einer weiteren bevorzugten Ausgestaltung (gemäß Anspruch 6) ist der Träger vor dem Verschluß angeordnet. Auf diese Weise ist der Ladehebel nach vorne versetzt und der Abstand zum Gesicht des Schützen vergrößert. Der Ladehebel kann so auch auf der dem Gesicht des Schützen zugewandten Seite der Waffe angebracht werden, so daß der Schütze zum Durchladen die Hand nicht vom Griffstück nehmen muß. Als besonders vorteilhaft erweist sich diese Anordnung bei Gewehren in der Bullpup-Bauweise, bei denen sich der Verschluß bei angelegter Waffe neben oder unmittelbar vor dem Gesicht befindet. Daher muß der Träger, will man den Ladehebel auf der dem Gesicht des Schützen zugewandten Seite der Waffe anbringen, nach vorne versetzt sein.

Die Erfindung wird nun anhand eines Ausführungsbeispiels noch näher erläutert. In der hierzu angefügten, schematischen Zeichnung zeigen:
- Fig. 1a: eine Seitenansicht einer erfindungsgemäßen Ladehebelanordnung mit zurückgeschobener Federführungsstange und ohne Ladehebel;
- Fig. 1b: ein Waffengehäuse mit der in Fig. 1a gezeigten-Ladehebelanordnung und mit ausgebauter Schulterstütze;
- Fig. 1c: eine Draufsicht der Anordnung aus Fig. 1b mit einem Ladehebel, der zweifach, und zwar in seinen beiden Einbaulagen, dargestellt ist;
- Fig. 2a: eine Seitenansicht des Waffengehäuses aus Fig. 1b, zusätzlich mit einem Ladehebel, der auf der rechten Seite eingebaut und von der Federführungsstange durchsetzt ist, sowie mit eingebauter Schulterstütze;
- Fig. 2b: eine Draufsicht der in Fig. 2a gezeigten Anordnung.
- Fig. 3a: eine Seitenansicht einer weiteren erfindungsgemäßen Ladehebelanordnung mit zurückgeschobener Federführungsstange, ohne Träger und ohne Ladehebel;
- Fig. 3b: ein Waffengehäuse mit der in Fig. 3a gezeigten-Ladehebelanordnung, mit einem Träger und mit ausgebauter Schulterstütze;
- Fig. 3c: eine Draufsicht der Anordnung aus Fig. 3b mit einem Ladehebel, der zweifach, und zwar in seinen beiden Einbaulagen, dargestellt ist;
- Fig. 4a: eine Seitenansicht des Waffengehäuses aus Fig. 3b, zusätzlich mit eingebauter Schulterstütze;
- Fig. 4b: eine Draufsicht der in Fig. 4a gezeigten Anordnung mit einem Ladehebel, der auf der rechten Seite eingebaut und von der Federführungsstange durchsetzt ist, sowie einer zusätzlichen Darstellung des Ladehebels in seiner zweiten Einbaulage.

In sämtlichen Figuren der Zeichnung werden für (funktionell) gleiche Teile gleiche Bezugszeichen verwendet.

Fig. 1 und 2 zeigen einen Träger 4, der über einen länglichen Hohlsteg 5 mit dem Verschlußträger 1 verbunden ist. Eine Schließfeder 3 umgibt koaxial eine Federführungsstange 2 und stützt sich mit ihrem vorderen Ende gegen den Träger 4 und mit ihrem hinteren Ende gegen einen Absatz der Federführungsstange 2 ab. Eine Abdeckung 6, z.B. aus Kunststoff, schützt die Federführungsstange 2 und die zugehörige Schließfeder 3 vor Verschmutzung. Der Träger 4 weist ein vorderes Widerlager 4a und ein hinteres Widerlager 4b auf, die jeweils mit einer Durchgangsbohrung 14a, 14b für die Federführungsstange 2 versehen sind. Diese beiden Durchgangsbohrungen 14a und 14b bilden die eingangs in Verbindung mit Anspruch 4 genannte Durchgangsbohrung des Trägers. Schiebt man das vordere Ende der Federführungsstange 2 durch die Durchgangsbohrung 14b des hinteren Widerlagers 4b, bleibt die Schließfeder 3 an diesem Widerlager 4b hängen und stützt sich an ihm ab.

In Fig. 1a ist das vordere Ende der Federführungsstange 2 bis zum Widerlager 4b zurückgeschoben, so daß eine querverlaufende Ausnehmung 4c zwischen den beiden Widerlagern 4a und 4b freiliegt. Ein Ladehebel 10 kann nun mit seinem einen Ende, wie in Fig. 1c angedeutet, von einer der beiden Seiten in die querverlaufende Ausnehmung 4c des Trägers 4 passend eingeführt werden.

Fig. 1b zeigt die Ladehebelanordnung aus Fig. 1a, angeordnet in einer schematisch und teilweise dargestellten Handfeuerwaffe 7 in Bullpup-Bauweise. Der Träger 4 tritt oben aus dem Waffengehäuse 8 heraus und liegt somit frei. Die Abdeckung 6 läuft mit dem Verschlußträger 1 mit und schützt so die Schließfeder 3. Für den Einbau des Ladehebels 10 muß die Federführungsstange 2 soweit nach hinten verschoben werden, daß die Ausnehmung 4c freigelegt wird.

Dazu genügt es, die Schulterstütze 9, an der sich das hintere Ende der Federführungsstange 2 abstützt, um den erforderlichen Abstand nach hinten zu versetzen (in Fig. 1b und 1c ist die Schulterstütze 9 ganz ausgebaut). Die Federführungsstange 2 wird dann automatisch durch den Druck der Schließfeder 3 nach hinten geschoben.

Fig. 1c zeigt eine Draufsicht der in Fig. 1b gezeigten Anordnung. Man erkennt, daß die Federführungsstange 2 außerhalb der Mittelachse auf der rechten Seite der Waffe 7 verläuft. Der Ladehebel 10 ist in diesem Ausführungsbeispiel starr ausgebildet und in zwei seiner möglichen Einbaulagen 10a und 10b dargestellt. Er weist zwei Haltebohrungen 12a und 12b auf, wodurch er von beiden Seiten (Einbaulagen 10a bzw. 10b) in den Träger 4 eingesetzt und mittels der Federführungsstange 2 befestigt werden kann. Es ist also trotz einer außermittigen Anordnung der Federführungsstange 2 nicht erforderlich, für den rechtsund linkshändigen Gebrauch der Waffe jeweils einen separaten Ladehebel bereitzustellen.

Fig. 2 zeigt die Anordnung aus Fig. 1b bzw. 1c, jedoch mit eingebautem Ladehebel 10 (Einbaulage 10a). Die Handfeuerwaffe 7 ist nun zusammengesetzt, d.h. die Schulterstütze 9 ist in das Waffengehäuse 8 eingebaut und drückt die Federführungsstange 2 nach vorne. Die Haltebohrung 12a des Ladehebels 10 wird auf diese Weise von der Federführungsstange 2 durchsetzt und der Ladehebel 10 dadurch in seiner Lage gehalten. Für eine Umstellung der Waffe von rechts- auf linkshändigen Gebrauch und umgekehrt genügt es, die Schulterstütze 9 zu lösen und sie soweit nach hinten zu ziehen, daß die Federführungsstange 2 aus der Haltebohrung 12a des Ladehebels 10 gleitet und dieser auf die andere Seite umgesetzt werden kann. Anschließend wird die Federführungsstange 2 mittels der Schulterstütze 9 wieder nach vorne geschoben, diesmal durch die Haltebohrung 12b, und die Schulterstütze 9 wird dann befestigt.

Fig. 3 und 4 zeigen eine weitere erfindungsgemäße Ladehebelanordnung (analog zu Fig. 1 und 2). Der wesentliche Unterschied zu der in Fig. 1 und 2 gezeigten Anordnung ist, daß der Träger 4' nicht fest mit dem Verschluß 1 verbunden ist, sondern unabhängig von diesem bewegt werden kann. Dadurch verbleibt der Träger 4' nach dem Durchladen (in der in Fig. 3 und 4 gezeigten Ausgangsposition) ortsfest, bewegt sich beim Schußvorgang also nicht mit dem Verschluß 1 mit.

Der Träger 4' weist (ähnlich wie der Träger 4) zwei Widerlager 4a' und 4b' sowie eine querverlaufende Ausnehmung 4c' zur Aufnahme des Ladehebels 10 auf. Im Gegensatz zu den Widerlagern 4a, b (aus Fig. 1 und 2) sind die Widerlager 4a', b' oberhalb der Ausnehmung 4c' miteinander verbunden, die Ausnehmung 4c' also nach oben hin geschlossen. Zur Sicherung des Ladehebels 10 durchsetzt die Federführungsstange 2 bei zusammengesetzter Waffe 7 eine der Haltebohrungen 12a oder 12b (je nach Einbaulage 10a bzw. 10b) sowie die Durchgangsbohrungen 14a' und 14b' des Trägers 4'. Die Schließfeder 3 stützt sich dann mit ihrem vorderen Ende gegen ein mit dem Verschluß 1 verbundenes Widerlager 11 ab.

## Patentansprüche

1. Ladehebelanordnung für den Einbau in ein Selbstladegewehr (7) oder eine Maschinenpistole mit einem Verschluß (1), der in einem Waffengehäuse (8) in Längsrichtung der Waffe (7) beweglich angeordnet ist, mit:
- einem Träger (4, 4'), mit dem der Verschluß (1) gegen die Kraft einer Schließfeder (3) nach hinten verschiebbar ist, und
- einem Ladehebel (10), der mit seinem einen Ende beim Zusammensetzen der Waffe (7) wahlweise an der einen oder anderen Seite des Trägers (4, 4') anbringbar ist und sich zumindest bei seiner Betätigung im wesentlichen quer zur Längsrichtung der Waffe (7) erstreckt,
**dadurch gekennzeichnet, daß**
- die Ladehebelanordnung die Schließfeder (3) und eine zugehörige Federführungsstange (2) aufweist,
- der Ladehebel (10) im eingebauten Zustand von der Federführungsstange (2) in seiner Lage gesichert ist, und
- der Träger (4, 4') eine in Längsrichtung verlaufende Durchgangsbohrung (14a, 14b, 14a', 14b') aufweist, die von der Federführungsstange (2) durchsetzt ist.

2. Ladehebelanordnung nach Anspruch 1, **dadurch gekennzeichnet, daß** der Träger (4, 4') von wenigstens einer querverlaufenden Ausnehmung (4c, 4c') durchsetzt ist und der Ladehebel (10) in wenigstens eine Ausnehmung (4c, 4c') einführbar ist.

3. Ladehebelanordnung nach Anspruch 1 oder 2, **dadurch gekennzeichnet, daß** der Ladehebel (10) wenigstens eine Haltebohrung (12a, 12b) aufweist, die sich im eingebauten Zustand des Ladehebels (10) in Waffenlängsrichtung erstreckt und von der Federführungsstange (2) durchsetzt ist.

4. Ladehebelanordnung nach einem der Ansprüche 1 bis 3 für eine Handfeuerwaffe (7) mit einer Schließfeder (3) und einer zugehörigen Federführungsstange (2), **dadurch gekennzeichnet, daß** die Federführungsstange (2) außerhalb der Mittelachse der Waffe (7) verläuft.

5. Ladehebelanordnung nach Anspruch 4, **dadurch gekennzeichnet, daß** der Ladehebel (10) zwei Haltebohrungen (12a, 12b) aufweist, von denen eine von der Federführungsstange (2) durchsetzt ist.

6. Ladehebelanordnung nach einem der Ansprüche 1 bis 5, **dadurch gekennzeichnet, daß** der Träger (4, 4') vor dem Verschluß (1) angeordnet ist.

## Claims

1. A loading lever arrangement for installation into a self-loading rifle (7) or a submachine gun having a breech (1), which is moveably disposed in a weapon housing (8) in the longitudinal direction of the weapon (7), having:
- a carrier (4, 4') with which the breech (1) can be moved backwards against the force of a recoil spring (3), and
- a loading lever (10), which, when assembling the weapon (7), can be mounted by its one end optionally on the one or the other side of the carrier (4, 4') and which extends substantially at right angles to the longitudinal direction of the weapon (7)at least during its actuation,
**characterised in that**
- the loading lever arrangement comprises the recoil spring (3) and an associated spring guide rod (2),
- the loading lever (10) is secured in its position in the fitted state of the spring guide rod (2), and
- the carrier (4, 4') comprises a through-bore (14a, 14b, 14a', 14b') running in the longitudinal direction, through which the spring guide rod (2) passes.

2. A loading lever arrangement according to Claim 1,
**characterised in that** at least one transversely extending recess (4c, 4c') passes through the carrier (4, 4') and the loading lever (10) can be introduced into at least one recess (4c, 4c').

3. A loading lever arrangement according to Claim 1 or 2,
**characterised in that** the loading lever (10) comprises at least one retaining bore (12a, 12b), which extends in the longitudinal direction of the weapon in the mounted state of the loading lever (10) and through which the spring guide rod (2) passes.

4. A loading lever arrangement according to one of Claims 1 to 3 for a shoulder arm (7) with a recoil spring (3) and an associated spring guide rod (2),
**characterised in that** the spring guide rod (2) runs outside the centre axis of the arm (7).

5. A loading lever arrangement according to Claim 4,
**characterised in that** the loading lever (10) comprises two retaining bores (12a, 21b), through one of which the spring guide rod (2) passes.

6. A loading lever arrangement according to one of Claims 1 to 5,
**characterised in that** the carrier (4, 4') is disposed in front of the breech (1).

## Revendications

1. Dispositif de levier de chargement pour montage dans une arme à chargement automatique (7) ou un pistolet automatique, avec une culasse (1) disposée de façon mobile dans la direction longitudinale de l'arbre (7), dans un boîtier d'arme (8), avec :
- un support (4, 4') avec lequel la culasse (1) est déplaçable vers l'arrière, à l'encontre de la force d'un ressort de fermeture (3), et
- un levier de chargement (10) susceptible d'être monté, par une de ses extrémités, lors de l'assemblage de l'arme (7), au choix sur l'un ou l'autre côté du support (4, 4') et s'étendant au moins sensiblement transversalement par rapport à la direction longitudinale de l'arme (7) lors de son actionnement,
**caractérisé en ce que**
- le dispositif à levier de chargement présente le ressort de fermeture (3) et une tige de guidage de ressort (2) afférente,
- le levier de chargement (10), à l'état monté, est assuré à sa position par la tige de guidage de ressort (2), et
- le support (4, 4') présente un perçage traversant (14a, 14b, 14a', 14b') s'étendant dans la direction longitudinale, traversé par la tige de guidage de ressort (2).

2. Dispositif de levier de chargement selon la revendication 1, **caractérisé en ce que** le support (4, 4') est traversé par au moins un évidement (4c, 4c') s'étendant transversalement et le levier de chargement (10) est susceptible d'être introduit en au moins un évidement (4c, 4c').

3. Dispositif de levier de chargement selon la revendication 1 ou 2, **caractérisé en ce que** le levier de chargement (10) présente au moins un perçage de maintien (12a, 12b) qui, lorsque le levier de chargement (10) est introduit, s'étend dans la direction longitudinale de l'arme et est traversé par la tige de guidage de ressort (2).

4. Dispositif de levier de chargement selon l'une des revendications 1 à 3, pour une arme de poing (7) avec un ressort de fermeture (3) et une tige de guidage de ressort (2) afférente, **caractérisé en ce que** la tige de guidage de ressort (2) s'étend à l'écart de l'axe médian de l'arme (3).

5. Dispositif de levier de chargement selon la revendication 4, **caractérisé en ce que** le levier de chargement (10) présente deux perçages de maintien (12a, 12b), dont l'un est traversé par la tige de guidage de ressort (2).

6. Dispositif de levier de chargement selon l'une des revendications 1 à 5, **caractérisé en ce que** le support (4, 4') est disposé devant la culasse (1).
